# FASCICULE DE BREVET EUROPEEN

(11) **EP 2 935 740 B1**
(45) Date de publication et mention de la délivrance du brevet: **22.02.2017**
(21) Numéro de dépôt: 13821863.1
(22) Date de dépôt: 06.12.2013
(51) Int. Cl.: E05B 85/24

(54) **SERRURE POUR AERONEF**
FLUGZEUGSCHLOSS
AIRCRAFT LOCK

(30) Priorité: 19.12.2012 FR 1262350
(43) Date de publication de la demande: 28.10.2015
(73) Titulaire: Lisi Aerospace, 75012 Paris (FR)
(72) Inventeur: LUNEAU, Etienne, F-36100 Segry (FR); DEFRANCE, Vincent, F-18000 Bourges (FR); LEGRAND, Gregory, F-18500 Vignoux Sur Barangeon (FR)
(74) Mandataire: Ipside
(86) Numéro de dépôt international: PCT/FR2013/052986
(87) Numéro de publication internationale: WO 2014/096618

(56) Documents cités:
- WO-A2-2012/055387
- DE-A1- 1 553 470
- DE-A1- 19 902 561
- DE-A1-102007 003 948
- FR-A1- 2 798 692

## Description

La présente invention se rapporte à une serrure. Plus précisément, la présente invention concerne une serrure pour une porte d'un véhicule, par exemple du type aéronef.

Il est connu de l'art antérieur une serrure comportant un support plan portant un premier axe de liaison pivot autour duquel pivote un pêne comprenant un crochet s'enroulant autour d'un fil de gâche, et un deuxième axe de liaison pivot autour duquel pivotent un cliquet et un levier de commande entraînant en rotation le cliquet, le cliquet comprenant une dent s'engageant avec un cran ménagé sur le pêne, lorsque la serrure est en position dite fermée. Une telle serrure est par exemple décrite dans le document US 2004/0135378.

Cependant, avec une telle serrure, il peut arriver, en cas d'anomalies, par exemple en cas de vibrations importantes, que la dent du cliquet se désengage de manière intempestive du cran ménagé dans le pêne, provoquant ainsi une libération du fil de gâche par le crochet et donc une ouverture de la serrure. Une telle situation est particulièrement dangereuse, notamment si elle devait intervenir au cours d'une phase de vol d'un aéronef.

Une telle serrure comprenant des moyens de sécurisation de fermeture de la serrure est décrite dans le document DE 15 53 470 A1.

La présente invention a pour objet de également pallier ce problème technique, en proposant une sécurisation alternative d'une telle serrure en position fermée.

Plus précisément, la présente invention a pour objet une serrure comprenant deux parois sensiblement planes portant un premier axe de liaison pivot et un deuxième axe de liaison pivot, les premier et deuxième axes étant sensiblement perpendiculaires aux plans ; un pêne apte à pivoter autour du premier axe, le pêne comprenant un crochet apte à accrocher un fil de gâche ; un cliquet apte à pivoter autour du deuxième axe, le cliquet comprenant une dent apte à s'engager avec au moins un cran ménagé sur le pêne ; un levier de commande apte à pivoter autour du deuxième axe, le levier comprenant un moyen d'entraînement en rotation du cliquet autour du deuxième axe, le levier de commande et/ou le cliquet comportant des moyens de sécurisation de fermeture de la serrure, les moyens de sécurisation comprenant un crochet ménagé sur le levier de commande et un ergot disposé sur le pêne, sensiblement parallèlement au premier axe. Préférentiellement, le crochet coopère avec l'ergot lorsque la serrure est en position fermée. Lorsque la serrure est en position fermée, la dent du cliquet est engagée avec un cran du pêne.

Une telle serrure présente l'avantage de sécuriser l'engagement de la dent du cliquet avec le cran du pêne, sans ajouter de nouvelle pièce à la serrure, optimisant ainsi le poids lié à l'intégration d'une nouvelle fonctionnalité.

Préférentiellement, le levier de commande et le cliquet sont situés entre les plans des parois.

Une telle disposition du levier de commande et du cliquet présente l'avantage de limiter l'encombrement de la serrure et de réduire des frottements autour du deuxième axe, comparativement au cas où le levier de commande et le cliquet seraient disposés de part et d'autre d'un des plans des parois, induisant ainsi un couple de torsion autour du deuxième axe.

Selon un mode de réalisation de l'invention, le moyen d'entraînement en rotation du cliquet est un épaulement apte à coopérer avec au moins un ergot ménagé sur le cliquet.

Selon un autre mode de réalisation de l'invention, le levier de commande et le cliquet sont monoblocs.

Préférentiellement, la serrure comprend des moyens de détection d'une position du cliquet.

Une telle serrure présente l'avantage d'indiquer à un utilisateur si la serrure est bien fermée et verrouillée.

Plus préférentiellement, les moyens de détection de la position du cliquet comprennent un marquage visuel disposé à une extrémité du levier de commande. En variante, la serrure peut comporter un capteur inductif détectant la position du levier de commande.

Préférentiellement, les parois portent en outre un troisième axe et un quatrième axe, sensiblement parallèles au premier axe, la serrure étant apte à être fixée à un panneau par l'intermédiaire du premier, du troisième et du quatrième axe.

Une telle serrure présente l'avantage d'avoir un faible nombre de points de fixation à un panneau.

L'invention sera mieux comprise à la lecture de la description qui suit et à l'examen des figures qui l'accompagnent. Celles-ci sont données à titre indicatif et non limitatif de l'invention. Les figures montrent :
- Figure 1 : une vue en coupe longitudinale d'une serrure selon un mode de réalisation de l'invention, dans une position fermée et verrouillée ;
- Figure 2 : une vue en coupe longitudinale de la serrure présentée à la figure 1, dans une position fermée et déverrouillée ;
- Figure 3 : une vue en coupe longitudinale de la serrure présentée à la figure 1, dans une position intermédiaire ;
- Figure 4 : une vue en coupe longitudinale de la serrure présentée à la figure 1, dans une position ouverte ;
- Figure 5 : une vue d'un côté d'une serrure selon un autre mode de réalisation, dans une position fermée et verrouillée ;
- Figure 6 : une vue d'un autre côté de la serrure présentée à la figure 5, dans une position ouverte.

Les figures 1 et 2 montrent une serrure 100 selon un mode de réalisation de l'invention, respectivement dans une position dite fermée et verrouillée et une position dite fermée et déverrouillée. Dans la suite de la description, « une position fermée » de la serrure 100 fait référence à la fois à la position fermée et verrouillée et à la position fermée et déverrouillée. La serrure 100 est par exemple destinée à être fixée sur une porte battante ou coulissante d'un hélicoptère. Dans l'exemple, la serrure 100 est considérée comme mobile par rapport à une structure de l'hélicoptère.

La serrure 100 comporte deux parois 101 planes de forme sensiblement identique, espacées selon un premier axe 102 de liaison pivot et un deuxième axe 103 de liaison pivot. Les premier et deuxième axes (102, 103) sont sensiblement perpendiculaires aux plans des parois 101. Dans les figures 1 à 6, seule l'une des parois 101 est visible du fait de la coupe longitudinale ou de la vue de côté de la serrure 100. Les parois 101 comportent sur leur périphérie une échancrure formant une ouverture 104 en forme de cône disposée selon un axe sensiblement perpendiculaire aux plans des parois 101. L'ouverture 104 est débouchante sur les bords 105 des parois 101.

L'ouverture 104 est apte à accueillir une gâche (non représentée) comprenant un fil de gâche, disposé selon un axe sensiblement perpendiculaire aux plans des parois 101. La gâche est par exemple fixée à une partie structurelle d'un hélicoptère. Le fil de gâche décrit une trajectoire 1051, lors de la fermeture et de l'ouverture de la porte et de la serrure 100, entre les bords 105 des parois 101 et le fond de l'ouverture 104.

Les parois 101 portent en outre un troisième axe 106 et un quatrième axe 107, sensiblement parallèles au premier axe 102. De préférence, des intersections des premier, troisième et quatrième axes (102, 106, 107) avec le plan de chacune des parois 101 forment un triangle. Cette disposition assure une bonne résistance mécanique de la serrure 100, soumise à des efforts dans les trois directions de l'espace. Les premier, troisième et quatrième axes (102, 106, 107) sont aptes à recevoir des moyens de fixation à un panneau (non représenté). Dans l'exemple, les premier, troisième et quatrième axes (102, 106, 107) sont chacun munis d'un taraudage apte à coopérer avec une vis.

La serrure 100 comporte également un pêne 108 apte à pivoter autour du premier axe 102. Le pêne 108 comporte un profil en forme de crochet 109 apte à s'enrouler autour du fil de gâche lorsque le fil de gâche se déplace à travers l'ouverture 104 selon la trajectoire 1051.

Lorsque le fil de gâche suit la trajectoire 1051 du fond de l'ouverture 104 vers les bords 105, le pêne 108 pivote dans un premier sens correspondant à un sens dit d'ouverture de la serrure 100. Lorsque le fil de gâche suit la trajectoire 1051 en sens inverse, le pêne 108 pivote dans un sens opposé au premier sens, correspondant à un sens dit de fermeture de la serrure 100.

En position fermée, une branche 110 du crochet 109 est disposée sensiblement perpendiculairement à la trajectoire 1051 de manière à bloquer le fil de gâche dans l'ouverture 104.

Dans l'exemple, le pêne 108 est muni d'un ressort de torsion tendant à entraîner en rotation le pêne 108 dans le sens d'ouverture de la serrure 100.

La serrure 100 comporte également un cliquet 111 apte à pivoter autour du deuxième axe 103. Le cliquet 111 comporte une dent 112 apte à bloquer une rotation du pêne 108 dans le sens d'ouverture de la serrure 100.

La dent 112 du cliquet 111 s'engage avec un premier cran 113 ménagé dans le pêne 108, lorsque la serrure 100 est en position fermée. Le premier cran 113 est ménagé sur une périphérie du pêne 108. Lorsque la dent 112 est engagée avec le premier cran 113, le pêne 108 est bloqué en rotation dans le sens d'ouverture de la serrure 100.

Dans l'exemple, la dent 112 du cliquet 111 s'engage également avec un deuxième cran 114 ménagé dans le pêne 108, lorsque la serrure est dans une position dite intermédiaire. La serrure 100 en position intermédiaire est représentée à la figure 3. Le deuxième cran 114 est ménagé sur la périphérie du pêne 108. Le deuxième cran 114 est disposé par rapport au premier cran 113, de sorte que, lorsque le crochet 109 suit la trajectoire 1051 du fond de l'ouverture 104 aux bords 105 des parois 101, la dent 112 du cliquet 111 coopère d'abord avec le deuxième cran 114 puis avec le premier cran 113. Lorsque la dent 112 est engagée avec le deuxième cran 114, le pêne 108 est bloqué en rotation autour du premier axe 102, dans le sens d'ouverture de la serrure 100. Cette position assure une sécurité minimale en cas de mauvais claquement de la porte. La porte n'est pas fermée ni verrouillée, mais elle n'est cependant pas libre de s'ouvrir sous le simple effet de son poids.

Dans l'exemple, la dent 112 du cliquet 111 coopère également avec une portion 1141 du pêne 108 lorsque la serrure 100 est en position dite ouverte. La serrure 100 en position ouverte est représentée à la figure 4. La portion 1141 est disposée à la périphérie du pêne 108. La portion 1141 du pêne 108 est disposée par rapport aux premier et deuxième crans (113, 114), de sorte que, lorsque le fil de gâche suit la trajectoire 1051 du fond de l'ouverture 104 vers les bords 105, la dent 112 du cliquet 111 coopère d'abord avec la portion 1141, puis avec le deuxième cran 114, et enfin avec le premier cran 113. Lorsque la dent 112 coopère avec la portion 1141, le pêne 108 est bloqué en rotation dans le sens d'ouverture de la serrure 100 par un point de contact entre un ergot 119 traversant le pêne 108 sensiblement perpendiculairement aux plans des parois 101 et une lumière 1191 oblongue ménagée dans l'une des parois 101. La lumière 1191 oblongue est visible sur la figure 4 et sur la figure 5.

Dans l'exemple, le cliquet 111 est muni d'un ressort de torsion tendant à entraîner en rotation le cliquet 111 dans le sens de fermeture de la serrure 100. Autrement dit, le ressort de torsion tend à entraîner le cliquet 111 de sorte à assurer un contact de la dent 112 contre le pêne 108. Ainsi, lorsque le pêne 108 pivote dans le sens de fermeture de la serrure 100, la dent 112 du cliquet 111 glisse successivement sur la portion 1141, le deuxième cran 114, jusqu'à s'engager avec le premier cran 113.

La serrure 100 comporte un levier 115 de commande apte à pivoter autour du deuxième axe 103.

Le levier 115 comprend un moyen 116 d'entraînement en rotation du cliquet 111 autour du deuxième axe 103. Dans l'exemple, le levier 115 et le cliquet 111 sont disposés entre les plans des parois 101. Dans l'exemple, le moyen d'entraînement en rotation du cliquet 111 est un épaulement 116 apte à coopérer avec deux ergots (117, 117') ménagés sur le cliquet 111 qui limitent le mouvement du levier 115 de commande dans les deux sens d'ouverture et de fermeture de la serrure 100. Selon une variante, le levier 115 et le cliquet 111 sont monoblocs.

Le levier 115 et/ou le cliquet 111 comporte des moyens (118, 119) de sécurisation de la serrure 100 en position fermée. Lorsque les moyens (118, 119) de sécurisation coopèrent ensemble, la serrure 100 est en position fermée et verrouillée.

Dans l'exemple, les moyens de sécurisation comprennent un crochet 118 ménagé dans le levier 115, coopérant avec l'ergot 119 traversant le pêne 108, lorsque la serrure 100 est en position fermée et verrouillée. De préférence, le crochet 118 est disposé à une extrémité du levier 115. Le crochet 118 est apte à s'accrocher à l'ergot 119 au terme d'une rotation du levier 115 dans le sens de fermeture de la serrure 100.

Le levier 115 comporte en outre des moyens de détection d'une position du cliquet 111. Les moyens de détection de la position du cliquet comprennent par exemple un marquage visuel disposé sur le levier 115. Dans l'exemple, le levier 115 comporte un pion 120 disposé à une extrémité du levier 115 opposée au crochet 118. Le pion 120 est destiné à porter un bouton comprenant un premier marquage d'une couleur, par exemple le vert, et un deuxième marquage d'une autre couleur, par exemple le rouge. Lorsque la serrure 100 est fermée et verrouillée, le levier 115 est dans une position telle que le bouton fait apparaître à travers une ouverture pratiquée dans le panneau, le premier marquage de couleur. Dans les autres positions de la serrure, le levier 115 est dans une position telle que le bouton fait apparaître à travers l'ouverture pratiquée dans le panneau, le deuxième marquage de couleur. Ainsi, un observateur peut constater si la serrure 100 se trouve en position fermée et verrouillée, ou dans une autre position.

En variante représentée à la figure 5 et à la figure 6, la serrure 100 comporte entre les parois 101 un capteur 121 de type inductif disposé de manière à détecter une portion du levier 115 de commande. Cette portion est par exemple disposée à proximité de l'extrémité du levier 115, opposée au crochet 118. Cette portion est par exemple conçue comme une languette 122 transversale. Lorsque la serrure 100 se trouve en position fermée et verrouillée, la languette 122 est disposée face au capteur 121 inductif, qui la détecte. Le capteur envoie alors un signal électrique, utilisé pour allumer un voyant dans le cockpit de l'appareil ou sur le panneau informant le pilote ou un opérateur au sol de la position fermée et verrouillée de la serrure.

Dans l'exemple présenté à la figure 5 et à la figure 6, le levier 115 de commande comprend en outre une portion 123 en excroissance disposée à proximité du crochet 118. La portion 123 en excroissance du levier 115 et la portion du levier 115 accueillant la languette 122 comprennent chacune un taraudage apte à être relié à une tringlerie de commande. La tringlerie de commande est reliée soit à l'une soit à l'autre des portions.

La fermeture de la serrure 100 se déroule comme suit. La serrure 100 est en position ouverte (figure 4) et la porte de l'appareil est ouverte de sorte que le fil de gâche se trouve à l'entrée de l'ouverture 104. La dent 112 du cliquet 111 coopère avec la portion 1141 du pêne 108. Le crochet 109 du pêne 108 est dirigé en direction des bords 105 des parois 101. Puis, le fil de gâche pénètre dans l'ouverture 104, par les bords 105. Le fil de gâche suit la trajectoire 1051 vers le fond de l'ouverture 104 lors de la fermeture de la porte, et entraîne en rotation le pêne 108 dans le sens de fermeture de la serrure 100, en se logeant dans le crochet 109. Simultanément, la dent 112 du cliquet 111 glisse le long de la portion 1141 du pêne 108 jusqu'à atteindre le deuxième cran 114, puis glisse le long du deuxième cran 114, jusqu'à atteindre le premier cran 113. La dent 112 du cliquet 111 s'engage alors dans le premier cran 113 du pêne 108 et la branche 110 du crochet 109 est positionnée de sorte à bloquer le fil de gâche contre le fond de l'ouverture 104. La serrure 100 est en position fermée et déverrouillée (figure 2). Enfin, le levier 115 pivote sous l'action du ressort de torsion dans le sens de fermeture de la serrure 100, de sorte que le crochet 118 du levier 115 s'accroche à l'ergot 119 du pêne 108. La serrure 100 est alors en position fermée et verrouillée.

Si, au cours de la fermeture de la serrure 100, le fil de gâche s'arrête au cours de la trajectoire 1051 alors que la dent 112 du cliquet 111 glisse le long du deuxième cran 114, la dent 112 s'engage dans le deuxième cran 114, laissant la serrure 100 en position intermédiaire (figure 3).

Si le fil de gâche s'enfonce trop dans l'ouverture 104, le pêne 108 continue à pivoter dans le sens de fermeture de sorte que la dent 112 du cliquet 111 ne s'engage pas avec le premier cran 113 du pêne 108, mais glisse le long de ce dernier. La position de la dent 112 du cliquet 111 par rapport au premier cran 113 du pêne 108 empêche au crochet 118 du levier 115 de venir s'accrocher à l'ergot 119 du pêne 108, la rotation du levier 115 et du cliquet 111 autour du deuxième axe 103 étant liée. De même, en position ouverte ou intermédiaire, le fait que la dent 112 du cliquet 111 coopère avec la portion 1141 du pêne 108 ou est engagée avec le deuxième cran 114 du pêne 108 empêche au crochet 118 du levier 115 de venir s'accrocher à l'ergot 119. Ainsi, la serrure 100 ne peut pas être verrouillée sans que la dent 112 du cliquet 111 soit engagée avec le premier cran 113. Autrement dit, la serrure 100 ne peut pas être verrouillée sans être en position fermée.

L'ouverture de la serrure 100 se déroule comme suit. Depuis la position fermée et verrouillée de la serrure 100 (figure 1), le levier de commande 115 est pivoté par une commande extérieure autour du deuxième axe 103, dans le sens d'ouverture de la serrure 100 de sorte que le crochet 118 du levier 115 se libère de l'ergot 119. Lorsque le crochet 118 est libre de l'ergot 119 et que la dent 112 du cliquet 111 est engagée avec le premier cran 113, la serrure 100 est en position fermée et déverrouillée (figure 2). Puis, le levier 115 pivote davantage dans le même sens de rotation entraînant avec lui le cliquet 111, de sorte que la dent 112 du cliquet 111 se désengage du premier cran 113, et que le pêne 108 est libre de pivoter dans le sens d'ouverture de la serrure 100. Le fil de gâche suit la trajectoire 1051 en direction des bords 105 des parois, et le crochet 109 libère le fil de gâche en pivotant dans le sens d'ouverture de la serrure 100. Enfin, le fil de gâche sort de l'ouverture 104, laissant le crochet 109 dirigé vers les bords 105, et la dent 112 du cliquet 111 coopérant avec la portion 1141 du pêne 108. La serrure 100 est alors en position ouverte (figure 4).

Une telle serrure 100 permet de sécuriser l'engagement de la dent 112 du cliquet 111 avec le premier cran 113 au moyen du crochet 118 du levier 115 qui vient s'accrocher à l'ergot 119 du pêne 108.

## Revendications

1. Serrure (100) comprenant :
- deux parois (101) sensiblement planes portant un premier axe (102) de liaison pivot et un deuxième axe (103) de liaison pivot, les premier et deuxième axes étant sensiblement perpendiculaires aux plans ;
- un pêne (108) apte à pivoter autour du premier axe, le pêne comprenant un crochet (109) apte à accrocher un fil de gâche ;
- un cliquet (111) apte à pivoter autour du deuxième axe, le cliquet comprenant une dent (112) apte à s'engager avec au moins un cran (113, 114) ménagé sur le pêne ;
- un levier (115) de commande apte à pivoter autour du deuxième axe, le levier comprenant un moyen (116) d'entraînement en rotation du cliquet autour du deuxième axe ;
ladite serrure étant **caractérisée en ce que** le levier de commande comporte des moyens (118, 119) de sécurisation de fermeture de la serrure, lesdits moyens de sécurisation comprenant un crochet (118) ménagé sur le levier de commande et un ergot (119) disposé sur le pêne, sensiblement parallèlement au premier axe.

2. Serrure (100) selon la revendication 1, dans laquelle le crochet (118) coopère avec l'ergot (119) lorsque la serrure est en position fermée.

3. Serrure selon l'une des revendications 1 à 2, dans laquelle le levier de commande (115) et le cliquet (111) sont situés entre les plans des parois (101).

4. Serrure (100) selon la revendication 1, dans laquelle le moyen d'entraînement en rotation du cliquet (111) est un épaulement (116) apte à coopérer avec au moins un ergot (117, 117') ménagé sur le cliquet.

5. Serrure (100) selon la revendication 1, dans laquelle le levier (115) de commande et le cliquet (111) sont monoblocs.

6. Serrure (100) selon la revendication 1, comprenant des moyens de détection d'une position du cliquet (111).

7. Serrure (100) selon la revendication 6, dans laquelle les moyens de détection de la position du cliquet (111) comprennent un marquage visuel disposé à une extrémité du levier (115) de commande.

8. Serrure (100) selon la revendication 6, dans laquelle les moyens de détection de la position du cliquet comprennent un capteur (121) inductif.

9. Serrure (100) selon l'une des revendications précédentes, dans laquelle les parois (101) portent en outre un troisième axe (106) et un quatrième axe (107), sensiblement parallèles au premier axe, la serrure étant apte à être fixée à un panneau par l'intermédiaire du premier, du troisième et du quatrième axe.

## Patentansprüche

1. Schloss (100) umfassend:
- zwei weitestgehend ebene Wände (101), die eine erste Achse (102) zur Schwenkverbindung und eine zweite Achse (103) zur Schwenkverbindung tragen, wobei die erste und die zweite Achse weitestgehend senkrecht zu den Ebenen sind;
- einen Riegel (108), der in der Lage ist, um die erste Achse zu schwenken, wobei der Riegel einen Haken (109) umfasst, der in der Lage ist, einen Drahtschließbügel anzuhaken;
- eine Sperrklinke (111), die in der Lage ist, um die zweite Achse zu schwenken, wobei die Sperrklinke einen Zahn (112) umfasst, der in der Lage ist, mit mindestens einer Kerbe (113, 114), die am Riegel ausgebildet ist, in Eingriff zu gelangen;
- einen Betätigungshebel (115), der in der Lage ist, um die zweite Achse zu schwenken, wobei der Hebel ein Mittel (116) zum Drehantrieb der Sperrklinke um die zweite Achse umfasst;
wobei das Schloss **dadurch gekennzeichnet ist, dass** der Betätigungshebel Mittel (118, 119) zur Sicherung des Schließzustandes des Schlosses aufweist, wobei die Mittel zur Sicherung einen Haken (118), der am Betätigungshebel ausgebildet ist, und eine Nase (119), die am Riegel angeordnet ist, weitestgehend parallel zur ersten Achse, umfassen.

2. Schloss (100) nach Anspruch 1, bei dem der Haken (118) mit der Nase (119) zusammenwirkt, wenn das Schloss sich in geschlossener Position befindet.

3. Schloss nach einem der Ansprüche 1 bis 2, bei dem der Betätigungshebel (115) und die Sperrklinke (111) sich zwischen den Ebenen der Wände (101) befinden.

4. Schloss (100) nach Anspruch 1, bei dem das Mittel zum Drehantrieb der Sperrklinke (111) ein Ansatz (116) ist, der in der Lage ist, mit mindestens einer Nase (117, 117'), die an der Sperrklinke ausgebildet ist, zusammenzuwirken.

5. Schloss (100) nach Anspruch 1, bei dem der Betätigungshebel (115) und die Sperrklinke (111) einstückig sind.

6. Schloss (100) nach Anspruch 1, umfassend Mittel zum Erkennen einer Position der Sperrklinke (111).

7. Schloss (100) nach Anspruch 6, bei dem die Mittel zum Erkennen der Position der Sperrklinke (111) eine visuelle Markierung umfassen, die an einem Ende des Betätigungshebels (115) angeordnet ist.

8. Schloss (100) nach Anspruch 6, bei dem die Mittel zum Erkennen der Position der Sperrklinke einen induktiven Sensor (121) umfassen.

9. Schloss (100) nach einem der vorangehenden Ansprüche, bei dem die Wände (101) darüber hinaus eine dritte Achse (106) und eine vierte Achse (107) tragen, die weitestgehend parallel zur ersten Achse sind, wobei das Schloss in der Lage ist, über die erste, die dritte und die vierte Achse an einer Tafel befestigt zu werden.

## Claims

1. Lock (100) comprising:
- two substantially planar walls (101) bearing a first pivoting link axis (102) and a second pivoting link axis (103), the first and second axes being substantially perpendicular to the planes;
- a catch (108) capable of pivoting about the first axis, said catch comprising a hook (109) capable of catching a striker wire;
- a pawl (111) capable of pivoting about the second axis, said pawl comprising a tooth (112) capable of engaging with at least one notch (113, 114) formed on the catch;
- a control lever (115) capable of pivoting about the second axis, the lever comprising a means (116) of driving the pawl rotationally about the second axis;
said lock being **characterized in that** the control lever comprises means (118, 119) of securing closure of the lock, said securing means comprising a hook (118) formed on the control lever and a stop (119) disposed on the catch, substantially parallel to the first axis.

2. Lock (100) according to Claim 1, wherein the hook (118) cooperates with the stop (119) when the lock is in the closed position.

3. Lock (100) according to one of Claims 1 to 2, wherein the control lever (115) and the pawl (111) are situated between the planes of the walls (101).

4. Lock (100) according to Claim 1, wherein the means of driving the pawl (111) rotationally is a shoulder (116) capable of cooperating with at least one stop (117, 117') formed on the pawl.

5. Lock (100) according to Claim 1, wherein the control lever (115) and the pawl (111) are configured as one piece.

6. Lock (100) according to Claim 1, comprising means for detecting a position of the pawl (111).

7. Lock (100) according to Claim 6, wherein the means of detecting the position of the pawl (111) comprise a visual marking disposed at one end of the control lever (115).

8. Lock (100) according to Claim 6, wherein the means of detecting the position of the pawl comprise an inductive sensor (121).

9. Lock (100) according to one of the preceding claims, wherein the walls (101) additionally bear a third axis (106) and a fourth axis (107) substantially parallel to the first axis, the lock being capable of being fixed to a panel by means of the first, the third and the fourth axis.
